# EUROPÄISCHE PATENTSCHRIFT

(11) **EP 0 711 578 B1**
(45) Veröffentlichungstag und Bekanntmachung des Hinweises auf die Patenterteilung: **24.05.2000**
(21) Anmeldenummer: 95113275.2
(22) Anmeldetag: 24.08.1995
(51) Int. Cl.: A62C 35/02

(54) **Löschsystem**
Fire extinguishing system
Système d'extinction d'incendie

(30) Priorität: 10.11.1994 DE 4440155
(43) Veröffentlichungstag der Anmeldung: 15.05.1996
(73) Patentinhaber: TOTAL WALTHER GmbH, Feuerschutz und Sicherheit, 51069 Köln (DE)
(72) Erfinder: Bonk, Hans, D-51465 Bergisch-Gladbach (DE); Schremmer, Ulf, D-06712 Zeitz (DE)
(74) Vertreter: Selting, Günther, Dipl.-Ing.

(56) Entgegenhaltungen:
- DE-A- 1 455 739
- GB-A- 2 028 127
- US-A- 3 012 613
- US-A- 4 889 189

## Beschreibung

Die Erfindung betrifft ein Löschsystem, insbesondere für mobile Einrichtungen.

Bisher wurden bei Rennwagen mit gutem Erfolg Halon-Löschanlagen installiert. Diese Anlagen schützen den Motorraum, teilweise den Tankbereich, aber auch den Fahrgastraum. Die Verwendung von Halon als Löschmittel ist jetzt verboten. Mittlerweile gibt es auch nur noch eine beschränkte Ausnahmegenehmigung für den Rennsport.

Brandversuche im Löschversuchszentrum haben ergeben, daß Brände im Motorraum mit CO₂ und Wassernebel gelöscht werden können. Im Fahrgastraum kann CO₂ wegen der erstickenden Wirkung nicht eingesetzt werden. Bei der Bevorratung des Löschmittels ist die Ausbringung besonders zu beachten, da normale Feuerlöscher nur in einer bestimmten Lage ordnungsgemäß funktionieren. Bei vertikaler Anordnung sind nur geringe Abweichungen von der "Y-Achse" erlaubt. Das Löschmittel wird über Tauchrohr ausgebracht, oder das Ventil ist unten angeordnet. Das Druckgas treibt das Löschmittel aus. Bei Schräglage kommt es zum Durchstoß des Druckgases. Der Treibgasdruck fällt ab, das Löschmittel verbleibt im Vorratsbehälter. Bei horizontaler Lage ("X-Achse") verbessern flexible Tauchrohre die Lageabhängigkeit, aber gerade bei langgestreckten Behältern ergibt sich eine Reduzierung des wirksamen Löschmittels. Zudem hat man eine ständige Pendelbewegung des flexiblen Tauchrohres. Bei Rennwagen ist es denkbar, daß bei Unfällen alle Lagen des Löschmittelbehälters möglich sind. Die Löschanlage soll ja gerade auch dann wirksam sein, wenn der Wagen z.B. auf den, Dach liegt, zumindest so lange bis der Fahrer das Fahrzeug innerhalb von 10 Sekunden verläßt.

Aus US-A-4 889 189 ist ein Löchsystem bekannt, bei dem das Löschmittel in dem Fluidraum eines Löschmittelbehälters angeordnet ist. Der Löschmittelbehälter weist ferner einen Druckraum auf, der von dem Fluidraum durch eine elastische Membran getrennt ist. Die Membran ist rohrförmig ausgebildet und sie weist an ihren beiden Enden jeweils einen Rand auf. Der eine Rand ist an dem einen Ende des Löschmittelbehälters eingespannt und der andere Rand ist an einem im Löschmittelbehälter verschiebbaren Teleskoprohr eingespannt. Im Auslösefalle des Löschsystems wird die Membran auf etwa das doppelte ihrer Länge gedehnt, bis sie sich über die gesamte Länge des Löschmittelbehälters erstreckt und an dessen Inhalt verdrängt.

Aus US-A-3 012 613 ist ein Löschsystem bekannt, bei bei dem das Löschmittel in einem Löschmittelbehälter innerhalb einer Membran enthalten ist, die die gesamte Wand des Löschmittelbehälters auskleidet. Im Auslösefall wird durch ein Ventil Druckgas in den Löschmittelbehälter eingeleitet, wodurch die Membran zusammengedrückt wird und dadurch das Löschmittel austreibt.

Der Erfindung liegt die Aufgabe zugrunde, ein Löschsystem zu schaffen, das die Gefahr der Beschädigung der Membran vermeidet.

Das erfindungsgemäße Löschsystem zeichnet sich durch die Merkmale des Patentanspruchs 1 aus.

Die Membran macht die Volumenänderung des Druckgaspolsters mit - dies in jeder Lage und bei den üblichen Beschleunigungen - und verhindert zudem den unerwünschten Effekt des Nachblasens bei Druckgasflaschen. Hier kommt es bei Austreten des Treibgases ohne Löschmittel zu einer Injektorwirkung an der Löschdüse. Dies kann zu einem Anfachen eines schon fast gelöschten Brandes führen. Weitere Vorteile der Erfindung liegen darin, daß das Druckmedium und das Löschmittel getrennt sind. Vor allem dann, wenn als Löschmittel Wasser verwendet wird, dem Reagenzien zugesetzt werden, um eine Verbesserung der Löschfähigkeit zu erreichen.

Denkbar ist auch der Einsatz von pyrotechnischen Druckgasgeneratoren, die erst den Treibgasdruck aufbringen, wenn der Feuerlöscher aktiviert werden soll. Der Druckgasgenerator enthält eine Ladung mit einem elektrischen Zündelement. Bei Zündung entsteht durch Verbrennung ein gasförmiges Druckgemisch, das sich in einem durcklosen Medium im Druckreservoir verteilt und dieses unter Druck setzt. Als druckloses Medium kann ein Inertgas, z.B. Stickstoff eingesetzt werden. Der große Vorteil der Erfindung ist also darin zu sehen, daß sich das Pyrolyseprodukt des Druckgasgenerators nicht mit dem Löschfluid vermischt, so daß das Pyrolyseprodukt nicht in den Fahrgastraum gelangt und damit den Fahrer beeinträchtigt.

Der Gedanke Druckgasbehälter in unfallgefährdete Fahrzeuge, insbesondere Rennwagen, zu transportieren, legt es nahe, ein sicheres System zu konzipieren, das im Bereitschaftszustand drucklos ist und im Crashfall keinen Gefäßzerknall produziert.

Die Löschmittelbehälter sind normalerweise da plaziert, wo sich der Beifahrersitz befindet. Wird als Löschmittel Wasser eingesetzt, das nach der Aktivierung des Löschsystems über Nebeldüsen ausgetrieben wird, dann ist ein optimaler Brandschutz gewährleistet. Mit Wassernebel läßt sich nicht nur der Brand im Fahrgastraum löschen, sondern auch noch ein hoher Personenschutz erreichen, weil die erstickende Wirkung des Inertgases nicht mehr gegeben ist.

Mit dem erfindungsgemäßen Löschsystem wird nach Öffnen des Sperrelementes für das drucklose Fluid dieses automatisch aus dem Löschmittelbehälter ausgetrieben. Dabei ist das Treibmittel ein bevorratetes Druckmedium oder ein druckloses Medium wird mit einem Druckmittel beaufschlagt.

Um eine möglichst große Membranoberfläche zu schaffen, ist die Membran u-förmig mit zum Ventil hinweisender Öffnung ausgebildet und der offene Rand der Membran ist an der Innenseite des Löschmittelbehälters befestigt.

Aus fertigungstechnischen Gründen ist der Löschmittelbehälter aus einem Ober- und einem Unterteil hergestellt, die miteinander verbunden sind. Die u-förmige Membran kann beispielsweise an der Verbindungsstelle des Ober- und des Unterteiles befestigt sein.

Ausführungsbeispiele der Erfindung sind in der Zeichnung dargestellt und werden nachfolgend näher beschrieben. Es zeigt:
Fig. 1 einen Schnitt durch den Löschmittelbehälter,
Fig. 2 eine weitere Befestigung der Membran,
Fig. 3 und 4 die Verwendung eines Druckgasgenerators,
Fig. 5 und 6 die Verwendung einer Wassernebeldüse.

Der Löschmittelbehälter 1 besteht aus einem Oberteil 10 und einem Unterteil 11, die miteinander verbunden sind. Im Ausführungsbeispiel nach Fig. 1 ist eine Schweißnaht 15 vorgesehen. Anstelle der Schweißnaht kann eine Schraubverbindung, eine Klebverbindung oder dergleichen vorgesehen sein. Im oberen Bereich des Oberteils 10 ist ein Stutzen 6 mit einem Ventil 5 als Sperrelement vorgesehen. Als Sperrelement kann auch eine Berstscheibe 22 vorgesehen werden (Fig. 5). Der untere Rand des Oberteils 10 weist eine nach innen reichende Verdickung 12 mit einer äußeren Ausnehmung 13 auf. Der obere Rand des Unterteils 11 umfaßt die Ausnehmung 13. Die nach innen weisende Verdickung 12 ist mit einer Eindrehung 14 versehen, in die der verdickte Teil 15 einer Membran 3 eingelegt ist. Auf diese Weise ist die mit einer Verdickung 16 versehene Membran 3 innerhalb des Löschmittelbehälters 1 befestigt und bildet damit einen oberen Fluidraum 2 für ein druckloses Fluid und ein unteres Druckreservoir 4 für ein Druckmedium. Die Befestigung der Membran 3 kann auch mittels einer Sicke 25 und einem Spannring 26 vorgenommen werden (Fig. 2). Im Bodenbereich des Unterteils 11 ist ein Füllstutzen 7 mit einem Füllelement 8 zum Einfüllen des Druckmediums 4a vorgesehen. Anstelle des Druckmediums 4a kann auch ein druckloses Inertgas 4b eingesetzt werden. In diesem Falle wird bei Aktivierung des Löschsystems ein Druckgasgenerator 19 in Gang gesetzt, der über eine Leitung 18 mit dem Stutzen 7 verbunden ist. Bei der Aktivierung wird eine Zündeinrichtung 20 von einem Steuerelement 21 gezündet. Das im Druckgasgenerator befindliche Medium erzeugt durch Verbrennung ein Druckgas, das mit dem drucklosen Inertgas 4b vermischt und damit bei Vergrößerung des Volumens den Druck über die Membran 3 auf das Löschfluid im Fluidraum 2 überträgt. Bei Erreichen eines bestimmten Druckes wird die Berstscheibe 22 zerstört, so daß das Löschfluid über Öffnung 17, Leitung 23 und einer Nebeldüse 24 auf den Brandherd im Rennwagen geleitet wird. Bei Verwendung eines Ventils 5 wird dieses über eine Steuereinrichtung geöffnet.

Gemäß Fig. 4 kann der Druckgasgenerator 19 unmittelbar unter dem Löschmittelbehälter 1 angebracht werden. Fig. 1 zeigt die Membran 3 zusätzlich in strichpunktierter Darstellung, nach dem das Löschfluid ausgetragen ist. Die Verdickung 16 legt sich gegen die Öffnung 17 und verschließt diese.

## Patentansprüche

1. Löschsystem, insbesondere für mobile Einrichtungen, gekennzeichnet durch einen Löschmittelbehälter (1) mit einem Fluidraum (2) für ein druckloses Fluid und einem Druckreservoir (4) für ein Fördermedium, wobei
der Fluidraum (2) und das Druckreservoir (4) mittels einer elastischen Membran (3) getrennt sind,
der Fluidraum (2) über einen mit dem Löschmittelbehälter (1) verbundenen Stutzen (6) mit einem Sperrelement (5,22) versehen ist,
das Druckreservoir (4) über einen Füllstutzen (7) mit einem Druckmedium (4a) füllbar ist oder ein druckloses Fördermedium (4b) mit einem Druckgas beaufschlagbar ist, und
an den Stutzen (6) bzw. an das Sperrelement (5) direkt oder mittelbar als Verteilereinrichtung eine Nebeldüse (24) angeschlossen ist,
**dadurch gekennzeichnet,**
daß die Membran (3) U-förmig mit zum Stutzen (6) hinweisender Öffnung ausgebildet ist und der offene Rand (9) der Membran (3) etwa in der Mitte der Behälterlänge an der Innenseite des Löschmittelbehälters (1) befestigt ist.

2. Löschsystem nach Anspruch 1, dadurch gekennzeichnet, daß der Füllstutzen (7) mit einem Füllelement (8) versehen ist.

3. Löschsystem nach Anspruch 1 oder 2, dadurch gekennzeichnet, daß der Füllstutzen (7) als Druckgasgenerator (19) mit einer elektrischen Zündeinrichtung (20) ausgebildet ist, die mit einem Steuerelement (21) verbunden ist.

4. Löschsystem nach einem der Ansprüche 1-3, dadurch gekennzeichnet, daß an den Füllstutzen (7) mittelbar ein Druckgasgenerator (19) mit Zündeinrichtung (20) und Steuerelement (21) angeschlossen ist.

5. Löschsystem nach einem der Ansprüche 1-4, dadurch gekennzeichnet, daß das Sperrelement als Ventil (5) ausgebildet ist.

6. Löschsystem nach einem der Ansprüche 1-5, dadurch gekennzeichnet, daß das Sperrelement als Berstscheibe (22) innerhalb des Stutzens (6) ausgebildet ist.

7. Löschsystem nach einem der Ansprüche 1-6, dadurch gekennzeichnet, daß die Membran (3) im unteren Bereich mit einer nahezu trapezförmigen zur oberen Öffnung hinweisenden Verdickung (16) versehen ist, wobei die Membran (3) derart ausgebildet ist, daß sich deren Verdickung (16) nach der Aktivierung als Verschlußelement gegen die Öffnung (17) des Stutzens (6) legt.

8. Löschsystem nach einem der Ansprüche 1-7, dadurch gekennzeichnet, daß der Löschmittelbehälter (1) aus einem Ober-(10) und einem Unterteil (11) besteht, die miteinander verbunden sind.

9. Löschsystem nach Anspruch 8, dadurch gekennzeichnet, daß das Oberteil (10) am unteren Ende eine nach innen weisende Verdickung (12) aufweist, die mit einer äußeren Ausnehmung (13) zur Aufnahme des oberen Teiles des Unterteiles (11) und eine Eindrehung (14) zur Aufnahme einer Verdickung (15) der Membran (3) versehen ist.

10. Löschsystem nach Anspruch 8 oder 9, dadurch gekennzeichnet, daß das Oberteil (10) mit dem Unterteil (11) verschweißt ist und daß das Oberteil (10) eine nach außen aufweisende Sicke (25) aufweist, in die ein angepaßter Spannring (26) eingelegt ist, wobei der obere Rand der Membran (3) zwischen Sicke (25) und Spannring (26) eingelegt ist.

## Claims

1. A fire extinguishing system, in particular for mobile installations, characterized by a container (1) for a fire extinguishing substance comprising a fluid chamber (2) for a non-pressurized fluid and a pressure reservoir (4) for a expelling medium, wherein
the fluid chamber (2) and the pressure tank (4) are separated by an elastic membrane (3),
the fluid chamber (2) is provided with a blocking element (5, 22) via a pipe stud (6) connected with the container (1) for the fire extinguishing substance,
the pressure reservoir (4) may be filled with a pressure medium (4a) via a filling stud (7) or a non-pressurized expelling medium (4b) may be pressurized with pressure gas, and
a mist projector (24) serving as a spreading means is directly or indirectly connected to the pipe stud (6) or the blocking element (5), respectively,
characterized in
that the membrane (3) is U-shaped with the opening directed towards the pipe stud (6) and that the open edge (9) of the membrane (3) is fixed at approximately half the container length at the inner side of the container (1) for the fire extinguishing substance.

2. The fire extinguishing system of claim 1, characterized in that the filling stud (7) is provided with a filling element (8).

3. The fire extinguishing system of claim 1 or 2, characterized in that the filling stud (7) is configured as a pressure gas generator (19) with an electric ignition means (20) connected to a control element (21).

4. The fire extinguishing system of one of claims 1-3, characterized in that the filling stud (7) is indirectly connected with a pressure gas generator (19) comprising an ignition means (20) and a control element (21).

5. The fire extinguishing system of one of claims 1-4, characterized in that the blocking element is a valve (5).

6. The fire extinguishing system of one of claims 1-5, characterized in that the blocking element is a rupture disk within the pipe stud (6).

7. The fire extinguishing system of one of claims 1-6, characterized in that the membrane (3) has its lower portion provided with an almost trapezoidal enlargement (16) directed towards the upper opening, the membrane (3) being designed such that, after activation, the enlargement (16) thereof comes to abut against the opening (17) of the pipe stud (6) as a closing member.

8. The fire extinguishing system of one of claims 1-7, characterized in that the container (1) for a fire extinguishing substance consists of an upper part (10) and a lower part (11) connected with each other.

9. The fire extinguishing system of claim 8, characterized in that the upper part (10) has its lower end provided with an inward directed enlargement (12) having an outer recess (13) for receiving the upper portion of the lower part (11) and a machined portion (14) for receiving an enlargement (15) of the membrane (3).

10. The fire extinguishing system of claim 8 or 9, characterized in that the upper part (10) is welded to the lower part (11) and the upper part (10) has an outward directed bead (25) in which a matching tension ring (26) is placed, the upper edge of the membrane (3) being placed between the bead (25) and the tension ring (26).

## Revendications

1. Système d'extinction d'incendie, en particulier pour des équipements mobiles, comportant un réservoir pour l'agent d'extinction (1) avec un compartiment à fluide (2) pour un fluide sans pression et un réservoir sous pression (4) pour un fluide véhiculé, le compartiment à fluide (2) et le réservoir sous pression (4) étant séparés au moyen d'une membrane (3) élastique, le compartiment à fluide (2) étant muni d'un raccord (6) assemblé avec le réservoir pour l'agent d'extinction (1) et présentant un élément d'arrêt (5, 22), le réservoir sous pression (4) pouvant être rempli d'un fluide sous pression (4a) par l'intermédiaire d'un raccord de remplissage (7) ou un fluide véhiculé (4b) sans pression pouvant être alimenté avec un gaz comprimé, une tuyère de pulvérisation (24) étant reliée directement ou indirectement, comme dispositif de distribution, au raccord (6) respectivement à l'élément d'arrêt (5), caractérisé en ce que la membrane (3) est réalisée en forme de U avec un orifice orienté vers le raccord (6), et en ce que le bord ouvert (9) de la membrane (3) est fixé à peu près au milieu de la longueur du réservoir sur le côté intérieur du réservoir pour l'agent d'extinction (1) .

2. Système d'extinction d'incendie selon la revendication 1, caractérisé en ce que le raccord de remplissage (7) est muni d'un élément de remplissage (8).

3. Système d'extinction d'incendie selon la revendication 1 ou 2, caractérisé en ce que le raccord de remplissage (7) est réalisé comme générateur de gaz comprimé (19) avec un dispositif d'allumage (20) électrique qui est relié à un élément de commande (21).

4. Système d'extinction d'incendie selon l'une quelconque des revendications 1 à 3, caractérisé en ce qu'un générateur de gaz comprimé (19) avec un dispositif d'allumage (20) et un élément de commande (21) est indirectement relié au raccord de remplissage (7).

5. Système d'extinction d'incendie selon l'une quelconque des revendications 1 à 4, caractérisé en ce que l'élément d'arrêt est réalisé comme soupape (5).

6. Système d'extinction d'incendie selon l'une quelconque des revendications 1 à 5, caractérisé en ce que l'élément d'arrêt est réalisé comme disque de rupture (22) à l'intérieur du raccord (6).

7. Système d'extinction d'incendie selon l'une quelconque des revendications 1 à 6, caractérisé en ce que la membrane (3) est munie dans la zone inférieure d'un épaississement (16) presque trapézoïdal et orienté vers l'orifice supérieur, la membrane (3) étant réalisée de telle sorte qu'après l'activation comme élément de fermeture, son épaississement (16) se pose contre l'orifice (17) du raccord (6).

8. Système d'extinction d'incendie selon l'une quelconque des revendications 1 à 7, caractérisé en ce que le réservoir pour l'agent d'extinction (1) comprend un élément supérieur (10) et un élément inférieur (11) qui sont reliés l'un à l'autre.

9. Système d'extinction d'incendie selon la revendication 8, caractérisé en ce que l'élément supérieur (10) présente, à l'extrémité inférieure, un épaississement (12) qui est orienté vers l'intérieur, est muni d'un évidement (13) extérieur pour le logement de la partie supérieure de l'élément inférieur (11) et une gorge (14) pour le logement d'un épaississement (15) de la membrane (3) .

10. Système d'extinction d'incendie selon la revendication 8 ou 9, caractérisé en ce que l'élément supérieur (10) est soudé à l'élément inférieur (11) et en ce que l'élément supérieur (10) présente une nervure (25) qui est orientée vers l'extérieur et dans laquelle un anneau de serrage (26) ajusté est inséré, le bord supérieur de la membrane (3) étant introduit entre la nervure (25) et l'anneau de serrage (26).
